# FASCICULE DE BREVET EUROPEEN

(11) **EP 1 381 480 B1**
(45) Date de publication et mention de la délivrance du brevet: **01.09.2004**
(21) Numéro de dépôt: 01929745.6
(22) Date de dépôt: 27.04.2001
(51) Int. Cl.: B21D 51/18, E04H 7/06

(54) **PROCEDE ET DISPOSITIF DE REALISATION SEMI-AUTOMATIQUE, SUR SITES, DE RESERVOIRS METALLIQUES**
VERFAHREN UND VORRICHTUNG ZUR, VOR ORT, HALBAUTOMATISCHEN HERSTELLUNG VON METALLBEHÄLTERN
METHOD AND DEVICE FOR SEMI-AUTOMATIC ON-SITE PRODUCTION OF METAL TANKS

(43) Date de publication de la demande: 21.01.2004
(73) Titulaire: Société Holding Financiere C.T. Sarl, 51100 Reims (FR)
(72) Inventeur: BRIANCON, Colbert, F-51450 Betheny (FR)
(74) Mandataire: Gérardin, Robert Jean René
(86) Numéro de dépôt international: PCT/FR2001/001312
(87) Numéro de publication internationale: WO 2002/087804

(56) Documents cités:
- EP-A- 0 727 264

## Description

L'invention concerne un procédé et un dispositif de réalisation semi-automatique, sur sites, de réservoirs métalliques cylindriques de grande capacité.

Des problèmes d'ordre économique se posant pour la réalisation de réservoirs en acier de grand diamètre, du fait qu'il est exclu, pour des raisons d'encombrement, de les réaliser ailleurs que sur sites, les constructeurs sont contraints d'ouvrir un chantier spécifique sur les lieux mêmes de l'implantation, en déplaçant une équipe parfois importante d'ouvriers spécialisés (chaudronniers industriels, soudeurs etc.) ne disposant, pour mener à bien leur tâche, que d'un matériel de base, facilitant le formage, l'oxycoupage et le soudage de plaques de tôle dont les dimensions doivent être limitées, pour faciliter la manutention et l'assemblage. Il résulte de cela une perte de temps se traduisant par des prix de revient élevés et des problèmes, quant au respect du délai imposé par le donneur d'ordre, relativement au planning préalablement établi avec les représentants des autres corps de métier.

On connaît déjà un procédé et un dispositif de réalisation de réservoirs cylindriques et de viroles à partir de tôle, tels que ceux décrits dans le brevet européen n° **0136581** avec lesquels les viroles sont obtenues par plaquage de bandes de tôle contre le rebord d'un plateau tournant, de diamètre approprié, sur lequel les dites bandes sont introduites progressivement au fur et à mesure du déroulement de la bobine et du redressement de la tôle.

Ce procédé et ce dispositif ne peuvent cependant être utilisés que pour la réalisation de viroles de faible épaisseur, compte-tenu de la flexibilité de la tôle exigée par ce mode de formage.

On connaît aussi un procédé et un dispositif de réalisation semi-automatique de réservoirs et de viroles correspondant au préambule de la revendication 1 (Brevet européen n° **0727264**). Le procédé consiste à effectuer, dans l'ordre, les opérations suivantes :
a) Réalisation d'une première virole.
b) Mise en place et solidarisation d'un toit sur la première virole.
c) Levage de l'ensemble réalisé à l'opération précédente à une hauteur correspondant à la largeur de la bande de tôle.
d) Réalisation d'une seconde virole sous le premier.
e) Solidarisation progressive de la virole réalisée à l'opération (a) à celle réalisée à l'opération précédente (d).
f) Répétition des opérations (c) (d) et (e) autant de fois que nécessaire pour obtenir la hauteur de cuve désirée.
g) Mise en place de l'ensemble, réalisé en suivant les opérations ci-dessus sur un fond de diamètre correspondant et solidarisation de celui-ci à la dernière virole.

Les viroles sont réalisées par cintrage, cambrage, au fur et à mesure de l'entraînement et du déroulement de la bobine de tôle. Lors de la réalisation d'une virole, directement sous la précédente, la bande de tôle est progressivement solidarisée à la bobine précédente, qu'elle entraîne en rotation, cette solidarisation étant précédée d'une mise en appui tout aussi progressive de cette virole précédente sur le chant de la bande de tôle en cours de défilement jusqu'à réalisation complète de cette virole suivante. Le contrôle du cambrage de la bande de tôle, selon le rayon exigé, est assuré en permanence, au fur et à mesure de l'entraînement et du défilement de celle-ci.

Le dispositif d'application du procédé ci-dessus évoqué, est caractérisé principalement par l'utilisation de moyens d'entraînement et de cambrage d'une bande de tôle provenant d'un rouleau et de galets associés à des vérins de levage répartis régulièrement sur une circonférence pour constituer un manège, de diamètre correspondant à celui des viroles à réaliser, destiné à soutenir progressivement la tôle après cambrage, la tôle étant entraînée par un tracteur à galets motorisés.

Si le procédé et le dispositif tels qu'ils viennent d'être décrits, permet indéniablement la réalisation des viroles directement à partir de rouleaux de tôle, en respectant de façon suffisamment précise le rayon exigé et la concordance de viroles afin d'obtenir une étanchéité rigoureuse à chaque niveau, ils ne permettent cependant pas, à eux seuls, de réduire l'effectif de l'équipe d'ouvriers spécialisés ni d'avoir une influence déterminante sur la durée de la réalisation.

La présente invention a pour but de remédier à ces inconvénients. Cette invention telle qu'elle est caractérisée dans les revendications, résout le problème consistant à définir un procédé et à créer un dispositif permettant la réalisation semi-automatique dans un temps très court, par un effectif d'ouvriers spécialisés très réduit, de réservoirs de tôle de grande capacité, à partir de rouleaux de tôle du commerce.

Le procédé de réalisation sur sites de réservoirs métalliques cylindriques de grande capacité, à partir de bobines de tôle mettant en oeuvre un moyen d'entraînement, de cambrage et de défilement de la bande de tôle ainsi que des moyens de découpe transversale, d'accostage et de soudage longitudinal des bandes de tôle, consistant à réaliser les viroles par cintrage, cambrage progressif en fonction du diamètre recherché, au fur et à mesure de l'entraînement et du déroulement de la bande de tôle et à réaliser successivement les viroles du haut vers le bas en réalisant chacune d'elles directement sous la précédente en entraînant celle-ci en rotation par solidarisation progressive de la bande de tôle en cours de formage, cette solidarisation étant précédée d'une mise en appui tout aussi progressive de la virole précédente sur le chant de la bande de tôle au cours du défilement jusqu'à réalisation complète de la virole suivante, le toit étant fixé sur le chant supérieur de la première virole après réalisation de celle-ci ou des deux premières viroles ; la paroi étant solidarisée au fond dès que celle-ci a atteint la hauteur désirée, se caractérise, selon l'invention, principalement :
1°) en ce que la réalisation des viroles est précédée des opérations suivantes:
   a) Réalisation d'un fond par oxycoupage circulaire d'un assemblage de bandes de tôle préalablement solidarisées latéralement par référence à un point C, déterminé arbitrairement sur la surface de cet assemblage de tôles.
   b) Matérialisation de l'axe de symétrie des viroles par soudage d'un dispositif de référence d'axe vertical Y coïncidant exactement avec le point C défini sur la surface du fond à l'étape précédente.
   c) Positionnement précis, par rapport à l'axe Y du dispositif de référence, de tous les moyens concourant à l'entraînement, au défilement, au guidage, à l'accostage et au soudage des bandes de tôle et au levage de l'ensemble au fur et à mesure de la réalisation.
2°) En ce que la position verticale des galets de défilement des moyens de levage est contrôlée à distance de façon très précise, individuellement et collectivement, en fonction de la progression des opérations d'assemblage et des séquences imposées par celles-ci.
3°) En ce que la position respective des dispositifs de soudage interne et externe est indiquée en permanence de façon très précise au cours de leur utilisation, avec indication immédiate des décalages pouvant apparaître entre les deux dispositifs, afin que ce décalage puisse être immédiatement annulé en vue de conserver en permanence une parfaite concordance des points de soudure interne et externe lors de la progression de ce cordon de soudure en corniche.
4°) En ce que la solidarisation par soudage du toit sur le chant correspondant de la virole supérieure est accompagnée de la rotation de l'ensemble sur 360° à une vitesse contrôlée compatible avec la progression idéale du cordon de soudure.
5°) En ce que le soudage de l'ensemble sur le fond est précédé de la mise en appui sur taquets mobiles du chant libre de la virole inférieure, du démontage des galets de défilement, du déplacement coordonné vers le bas des dits taquets mobiles jusqu'à mise en appui dudit chant libre de la virole inférieure, sur le pourtour du fond, puis de l'évacuation par le trou d'homme des équipements inutilisables pour cette opération finale.

Le dispositif, selon l'invention, permettant l'application du procédé ci-dessus exposé, se caractérise principalement en ce que tous les moyens utilisés pour le déroulement, le redressement, le formage, l'entraînement, la découpe, le soudage et le levage, sont gérés par un automate programmable, contrôlable à distance par un boîtier de commande sans fil, en respectant des données prédéterminées.

La position des électrodes des dispositifs de soudage est contrôlée par des détecteurs reliés à un moniteur qui mesure et affiche, en temps réel, les éventuels écarts de position en vue de leur annulation immédiate.

Les avantages obtenus, grâce à cette invention, consistent essentiellement en ce que tous les paramètres de formage, de découpage, d'assemblage et de soudage sont déterminés préalablement de façon très précise et introduits dans l'automate programmable avant l'ouverture du chantier, tout en laissant aux opérateurs le contrôle de la totalité du déroulement du processus par l'intermédiaire de moyens de commande à distance non filaires, ce qui permet donc bien de ne déplacer sur sites qu'un nombre très limité de personnes, réduit le plus souvent à trois, tout en diminuant le temps de réalisation étant donné l'élimination préalable des temps morts antérieurs résultant de la préparation des réglages, des manutentions et des tâtonnements.

D'autres caractéristiques et avantages apparaîtront dans la description qui va suivre d'un procédé et d'un dispositif de réalisation de cuves destinées à l'industrie chimique, donnés à titre d'exemple non limitatif au regard des dessins annexés, sur lesquels:
- Les figures **1** à **6** illustrent schématiquement les principales étapes du procédé.
- La figure **7** représente une vue en élévation schématique d'une cuve en cours de réalisation.
- La figure **8** représente une vue de dessus schématiquement partielle d'une virole en cours de réalisation.
- La figure **9** représente une vue de dessus du système de déroulement de cambrage de découpage, d'accostage et de soudage.

Le dispositif de réalisation de cuves, selon l'invention, comporte principalement, un manège **10** constitué d'un fond **11** sur lequel sont montés des vérins **12** associés à des galets **13**, ainsi qu'une dérouleuse **20** constituée d'un châssis **21**, avec vérin de mise à niveau supportant le porte bobine, ainsi que la machine de déroulement et de cambrage **30** constituée, essentiellement, de trois rouleaux **31**, **32**, **33** dont un fixe et motorisé **31**, un mobile et motorisé **32**, ou inversement, assurant, le pincement de la tôle **41** contre le rouleau fixe et motorisé **31** sous l'action d'un vérin **34**, et un mobile non motorisé **33** assurant le cintrage de la tôle **41**, avec contrôle du rayon de cintrage et du défilement de la tôle **41** par l'intermédiaire, d'une part, pour ce qui concerne le contrôle de rayon de cintrage, d'un détecteur de proximité **50**, disposé au sommet et dans l'alignement de la bissectrice de l'angle obtus, formé par deux bras solidarisés l'un à l'autre et comportant, à leur extrémité libre, un galet calibré, les dits galets calibrés étant rappelés en permanence contre la face extérieure de la tôle par un compas rappelé en position d'ouverture par un vérin à gaz, et d'autre part, pour ce qui concerne le contrôle du défilement de la tôle **41**, d'une roue codeuse **60** rappelée contre la face extérieure de la tôle **41** par un bras articulé par rapport à l'axe de liaison de l'extrémité de la tige du vérin à gaz à l'élément articulé du compas, un poste de découpe transversale **70**, un poste d'accostage de tôle 80 constitué de galets **81** situés à l'extérieur du manège **10** et de galets **82** situés à l'intérieur de celui-ci, en concordance les uns par rapport aux autres, un poste de soudage longitudinal **90**, à dispositif de soudage interne **91** et externe **92** et un tracteur à galets motorisés **100**.

En examinant plus en détail les figures **1** à **6**, illustrant les principales étapes du procédé utilisé, à la lumière des figures **7**, **8** et **9**, on remarque qu'une première virole **42** est tout d'abord réalisée par entraînement de la tôle **41** de la bobine **40** par les rouleaux fixe **31** et presseur **32** motorisés et cintrage de la dite tôle **41** par le rouleau cintreur **33**, qui est positionné en fonction du rayon à obtenir. L'amorce de la virole étant ainsi faite, il est alors nécessaire de faire le point zéro du déroulement par la coupe précise du début de bande, puis de faire défiler celle-ci avec engagement successif sur les galets **13** du manège **10**, jusqu'à ce que le périmètre correspondant au diamètre choisi soit atteint, le poste de découpe **70** sectionne alors la bande de tôle **41** pour la séparer de la bobine **40**, l'assemblage vertical et la soudure correspondante sont alors réalisés, la première virole **42** est alors terminée. Il suffit ensuite comme le montre la figure **2**, de souder un toit **44**, puis, selon la figure **3**, d'assurer le levage de l'ensemble, à l'aide des vérins **12** et des galets **13**, d'une hauteur correspondant à la largeur d'une bande de tôle, pour permettre, par engagement successif, la présentation d'une nouvelle bande de tôle **41** sur les galets **13** des vérins **12** progressivement abaissés, au fur et à mesure du défilement de la tôle **41**, comme le montrent les figures **4** et **5**, pour obtenir la réalisation d'une seconde virole **43**, supportant entièrement la première virole **42** équipée de son toit **44**, comme le montre la figure **6**, ceci en procédant en tous points comme cela a été indiqué ci-dessus pour la réalisation de ladite première virole **42**.

On comprend que l'ensemble constitué, après soudage, des viroles **42** et **43** et du toit **44** peut être à nouveau soulevé à l'aide des vérins **12** associés aux galets constituant le manège, en vue de l'adjonction d'une troisième virole, en procédant comme illustré aux figures **3** à **6**.

Lors du déroulage à nouveau, pour réaliser la ou les viroles additionnelles **43**, la bande de tôle **41** est engagée, comme on vient de le voir, sous la première virole **42**, puis accostée à l'aide des galets **81**, **82** du poste d'accostage **80**, qui viennent ainsi presser la virole **42** et la bande de tôle **41**. Après le franchissement du dernier galet du poste d'accostage **80**, un poste de soudure **90** assure le soudage par points automatiques, à mesure de l'avancement de la tôle. Le défilement de la bande de tôle **41** est arrêté avant chaque poteau du manège **10**, le vérin **12** supportant la virole est descendu, la bande avance jusqu'au poteau suivant, et ainsi de suite. La soudure en corniche assurant la liaison et l'étanchéité entre les deux viroles **42** et **43**, est réalisée automatiquement par une station fixe (non représentée).

Pendant ces opérations, la virole tourne sur elle-même à l'aide de tracteurs à galets motorisés **100**, ainsi que sous l'action des galets motorisés **81**, **82** du poste d'accostage **80**.

En examinant maintenant la figure **9** en relation avec les figures **7** et **8**, on remarque que, après avoir introduit dans l'automate programmable (non représenté) les données relatives aux diamètres de viroles à réaliser et à la longueur de bandes à dérouler, correspondant au périmètre de la dite virole **42**, une fonction automatique positionne le rouleau cintreur **33** par l'intermédiaire du vérin **35**, après engagement de l'extrémité de la bande de tôle **41** sous le dit rouleau **33**. Après passage sur le galet **24**, la bande de tôle **41** est introduite sur le manège **10**, après passage devant les moyens de redressement **23**,**36**,**37** et de contrôle du rayon de cintrage et de défilement **31**,**32**,**33** qui vont maintenant être évoqués.

On remarque tout d'abord, que la position du rouleau cintreur **33** est contrôlée par le détecteur de proximité **50**, qui mesure, de façon précise, la distance le séparant de la surface externe de la bande de tôle **41**, ce qui permet d'obtenir, par soustraction, la mesure exacte, entre les galets d'appui calibrés de la flèche communiquée à la bande de tôle par le rouleau cintreur **33**. Des corrections, en plus ou en moins, sont ainsi en permanence transmises automatiquement au système d'alimentation du vérin **35**, assurant le positionnement du rouleau cintreur **33**. La roue codeuse **60**, quant à elle, transmet en permanence à l'automate programmable par l'intermédiaire d'un générateur incrémental par exemple, qu'elle entraîne, la longueur exacte de bande de tôle **41** déjà formée, afin de commander, le moment opportun, l'arrêt précis de l'entraînement des rouleaux motorisés **31** et **32**, précédant la commande de déclenchement du sectionnement par le poste de découpe transversale **70**, constitué d'une glissière **71** avec chariot motorisé **72**, supportant un outil de coupe **73**.

En se rapportant maintenant à nouveau aux figures **1** à **6** illustrant le procédé, on remarque que comme cela a déjà été évoqué plus avant :
1°) La réalisation des viroles **42**, **43** est précédée des opérations suivantes :
   a) Fabrication d'un fond **11** par oxycoupage circulaire d'un assemblage de bandes de tôle, préalablement solidarisées latéralement, par référence à un point C déterminé arbitrairement sur la surface de cet assemblage de tôle.
   b) Matérialisation de l'axe de symétrie des viroles **42**, **43** par soudage d'un dispositif de référence, d'axe vertical **Y** coïncidant avec le point C déterminé à l'étape précédente.
   c) Positionnement précis, par rapport à l'axe **Y** du dispositif de référence, à l'aide d'un gabarit de tous les moyens concourant à l'entraînement, au défilement, au guidage, à l'accostage et au soudage des bandes de tôle et au levage de l'ensemble au fur et à mesure de la réalisation.
2°) La position verticale des galets de défilement 13 des vérins de levage **12** est contrôlée à distance de façon très précise, individuellement et collectivement, en fonction de la progression des opérations d'assemblage et des séquences imposées par celle-ci.
3°) La position respective des dispositifs de soudage interne **91** et externe **92** est indiquée en permanence de façon très précise au cours de leur utilisation, avec indication immédiate sur un moniteur, des décalages pouvant apparaître entre les deux dispositifs de soudage **91**, **92**, afin que ce décalage puisse être immédiatement annulé en vue de conserver en permanence une parfaite concordance des points de soudure interne et externe, lors de la progression du cordon de soudure en corniche.
4°) La solidarisation par soudage du toit **44** sur le chant correspondant de la virole supérieure **42** s'accompagne de la rotation de l'ensemble sur 360° à une vitesse contrôlée compatible avec la progression idéale du cordon de soudure.
5°) Le soudage de l'ensemble sur le fond 11 est précédé de la mise en appui de la virole inférieure, sur taquets mobiles se substituant aux galets de défilement **13** préalablement démontés.

On comprend que pour obtenir un parfait parallélisme des viroles **42**, **43** entre elles et par rapport au fond **11** utilisé momentanément comme référence, les vérins **12** de manoeuvre des galets de défilement **13** et des taquets (non représentés) doivent être de caractéristiques strictement identiques et que les débits d'huile auxquels ils sont soumis, tant à l'entrée qu'à la sortie, doivent être parfaitement contrôlés afin d'obtenir des courses très précises des tiges de vérins.

## Revendications

1. Procédé de réalisation sur sites de réservoirs métalliques cylindriques de grande capacité, à partir de bobines de tôle (**40**) mettant en oeuvre un moyen (**30**) d'entraînement, de cambrage et de défilement de la bande de tôle (**41**) ainsi que des moyens de découpe transversale (**70**), d'accostage (**80**) et de soudage longitudinal (**90**) des bandes de tôle, consistant à réaliser les viroles (**42, 43**) par cintrage, cambrage progressif en fonction du diamètre recherché, au fur et à mesure de l'entraînement et du déroulement de la bande de tôle (**41**) et à réaliser successivement les viroles (**42, 43**) du haut vers le bas en réalisant chacune d'elles (**42**) directement sous la précédente (**43**) en entraînant celle-ci en rotation par solidarisation progressive de la bande de tôle en cours de formage, cette solidarisation étant précédée d'une mise en appui tout aussi progressive de la virole précédente (**43**) sur le chant de la bande de tôle (**41**) au cours du défilement jusqu'à réalisation complète de la virole suivante (**42**), le toit (**44**) étant fixé sur le chant supérieur de la première virole (**42**) après réalisation de celle-ci ou des deux premières viroles ; la paroi étant solidarisée au fond (**11**) dès que celle-ci a atteint la hauteur désirée, caractérisé principalement :
1°) En ce que la réalisation des viroles est précédée des opérations suivantes :
a) Réalisation d'un fond (**11**) par oxycoupage circulaire d'un assemblage de bandes de tôle, préalablement solidarisées latéralement, par référence à un point **C** déterminé arbitrairement sur la surface de cet assemblage de tôles.
b) Matérialisation de l'axe de symétrie des viroles par soudage d'un dispositif de référence, d'axe vertical **Y** coïncidant exactement avec le point **C** défini sur la surface du fond (**11**) à l'étape précédente.
c) Positionnement précis, par rapport à l'axe **Y** du dispositif de référence, de tous les moyens concourant à l'entraînement, au défilement, au guidage, à l'accostage et au soudage des bandes de tôle et au levage de l'ensemble au fur et à mesure de la réalisation.
2°) En ce que la position verticale des galets de défilement (**13**) des moyens de levage (**12**) est contrôlée à distance de façon très précise individuellement et collectivement en fonction de la progression des opérations d'assemblage et des séquences imposées par celles-ci.
3°) En ce que la position respective des dispositifs de soudage interne (**91**) et externe (**92**) est indiquée en permanence de façon très précise au cours de leur utilisation, avec indication immédiate des décalages pouvant apparaître entre les deux dispositifs, afin que ce décalage puisse être immédiatement annulé, en vue de conserver en permanence une parfaite concordance des points de soudure interne et externe, lors de la progression du cordon de soudure en corniche.
4°) En ce que la solidarisation par soudage du toit sur le chant correspondant de la virole supérieure s'accompagne de la rotation de l'ensemble sur 360° à une vitesse contrôlée compatible avec la progression idéale du cordon de soudure.
5°) En ce que le soudage de l'ensemble sur le fond (**11**) est précédé de la mise en appui sur taquets mobiles, du chant libre de la virole inférieure (**43**) du démontage des galets de défilement (**13**), du déplacement coordonné vers le bas des dits taquets mobiles, jusqu'à mise en appui dudit chant libre de la virole inférieure (**43**) sur le pourtour du fond (**11**) puis de l'évacuation par le trou d'homme des équipements inutilisables pour cette opération finale.

2. Dispositif de mise en oeuvre du procédé selon la revendication 1 comportant des moyens d'entraînement, de cambrage (**30**) et de contrôle permanent (**60**) du cambrage et du défilement de la bande de tôle (**41**) ainsi que des moyens de découpe transversale (**70**) de soudage transversal d'accostage (**80**) et de soudage longitudinal (**90**) de la tôle, les moyens d'entraînement et de cambrage de la bande de tôle (**41**) étant constitué de deux rouleaux motorisés (**31, 32**) dont l'un est fixe (**31**) et l'autre (**32**) est rappelé vers celui-ci par un vérin (**34**) et d'un rouleau mobile (**33**) situé en aval des deux premiers (**31, 32**) dont le déplacement est assuré par un vérin (**35**) en fonction de la courbure à donner à la tôle, les moyens de contrôle permanent du cambrage et de défilement de la bande de tôle (**41**) étant constitués respectivement d'un détecteur de proximité (**50**) et d'une roue codeuse (**60**) ; les moyens de défilement étant constitués de galets (**13**) associés à des vérins de levage (**12**) répartis régulièrement sur une circonférence pour constituer un manège (**10**) de diamètre correspondant à celui de la virole (**42**) à obtenir, ces galets (**13**) étant destinés à soutenir progressivement la tôle (**41**) après cambrage, lors de son entraînement par un tracteur à galets motorisés (**100**) **caractérisé par** un automate programmable contrôlable à distance par un boîtier de commande sans fil gérant les moyens d'entraînement (**31, 32, 34**) de cambrage (**33, 35**), de découpe transversale (**70**), de contrôle permanent du contrôle et du défilement (**50, 60**), de découpe transversale (**70**), de soudage (**90**) et de soutien de la tôle au cours du défilement (**12, 13**) ainsi que le tracteur à galets motorisés (**100**) et par des détecteurs reliés à un moniteur qui mesure et affiche, en temps réel, les éventuels écarts de position en vue de leur annulation immédiate, contrôlants la position des électrodes des dispositifs de soudage (**91, 92**).

## Patentansprüche

1. Verfahren zur Herstellung von zylindrischen, großvolumigen Metallbehältern aus Blechrollen (40) an ihrem Standort, bei dem Mittel (30) zum Ziehen, Biegen und Abwickeln der Blechbahn (41) sowie Mittel für das Querschneiden (70), das Zusammenfügen (80) und das Längsschweißen der Blechbahnen eingesetzt werden, bestehend darin, durch progressives Biegen und Krümmen die Ringe (42, 43) entsprechend dem gewünschten Durchmesser je nach Abwicklung der Blechbahn (41) herzustellen und die Ringe (42, 43) nacheinander von oben nach unten herzustellen, indem man jeden einzelnen (42) direkt unter dem vorherigen (43) fertigt, der durch progressive Verbindung der Blechbahn im Verlaufe der Formgebung in Rotation versetzt wird; dieser Verbindung geht eine ebenso progressive Abstützung des vorigen Ringes (43) auf der Kante der Blechbahn (41) im Verlaufe des Abwickelns bis zur vollständigen Fertigung des nächsten Ringes (42) voraus; das Dach (44) wird auf der Oberkante des ersten Ringes (42) nach Fertigstellung dieses Ringes oder der ersten beiden Ringe befestigt; sobald die Wand die gewünschte Höhe erreicht hat, wird sie mit dem Boden (11) verbunden, **dadurch gekennzeichnet**:
1 °) dass der Fertigung der Ringe folgende Vorgänge vorausgehen:
a) Fertigung eines Bodens (11) durch kreisförmiges Brennschneiden von zusammengelegten Blechbahnen, die vorher seitlich verbunden worden sind, entsprechend einem Punkt C, der auf der Oberfläche dieser zusammengelegten Bleche willkürlich bestimmt wird.
b) Erstellung der Symetrieachse der Ringe durch Aufschweißen einer Referenzvorrichtung mit einer Vertikalachse Y, die genau mit dem im vorigen Abschnitt auf der Oberfläche des Bodens (11) festgelegten Punkt C übereinstimmt.
c) Genaue Positionierung im Bezug auf die Achse Y der Referenzvorrichtung aller Mittel, die zum Ziehen, Abwickeln, zur Führung, Zusammenfügung und zum Schweißen der Blechbahnen und zum Anheben des Ganzen je nach Fortschreiten der Fertigstellung beitragen.
2 °) dass die Vertikalstellung der Abwicklungsrollen (13) der Hebemittel (12) sehr präzise fernüberwacht wird, einzeln und gemeinsam, je nach Fortschreiten der Arbeiten des Zusammenführens und der dadurch erforderlichen Folgearbeiten.
3 °) dass die jeweilige Stellung der internen (91) und externen (92) Schweißvorrichtungen ständig im Verlaufe ihrer Verwendung sehr genau angegeben wird, mit sofortiger Angabe der Verschiebungen, die zwischen den beiden Vorrichtungen auftreten können, damit diese Verschiebungen sofort behoben werden, um ständig eine einwandfreie Übereinstimmung der internen und externen Schweißpunkte während des Fortschreitens der Schweißnaht im Gesims zu gewährleisten.
4 °) dass die Schweißverbindung des Daches mit der entsprechenden Kante des oberen Ringes gleichzeitig mit der Rotation des Ganzen um 360° bei einer kontrollierten Geschwindigkeit ausgeführt wird, die ideal mit dem Fortschreiten der Schweißnaht übereinstimmt.
5 °) dass vor dem Aufschweißen des Ganzen auf den Boden (11) erfolgt:
- die Abstützung der freien Kante des unteren Ringes (43) auf beweglichen Mitnehmern,
- die Demontage der Abwicklungsrollen (13),
- das nach unten koordinierte Versetzen der vorgenannten beweglichen Mitnehmer bis zur Abstützung der freien Kante des unteren Ringes (43) auf dem äußeren Umfang des Bodens (11)
- und anschließend das Entfernen der für diesen letzten Arbeitsgang nicht benötigten Geräte durch das Mannloch.

2. Vorrichtung zur Durchführung des Verfahrens gemäß Anspruch 1, die folgendes beinhaltet: die Mittel zum Ziehen, Biegen (30) und zur ständigen Kontrolle (60) der Biegung und des Abwickelns der Blechbahn (41) sowie die Mittel für das Querschneiden (70), das Querverschweißen (80) und das Längsschweißen (90) des Bleches, die Mittel zum Ziehen und Biegen der Blechbahn (41), bestehend aus zwei motorgetriebenen Rollen (31, 32), von denen die eine feststeht (31) und die andere (32) durch einen Zylinder (34) gegen die erste gedrückt wird, und aus einer beweglichen Rolle (33), die sich hinter den beiden ersten (31, 32) befindet und deren Bewegung in Abhängigkeit von der für das Blech nötigen Biegung durch einen Zylinder (35) gesteuert wird; die Mittel zur ständigen Kontrolle der Biegung und des Abwickelns der Blechbahn (41) bestehen aus einem Näherungsschalter (50) und einer Kodierscheibe (60); die Mittel zur Abwicklung bestehen aus Rollen (13) in Verbindung mit Hubzylindern (12), die gleichmäßig auf einem Umkreis verteilt sind, um eine Manege (10) zu bilden, deren Durchmesser dem des gewünschten Ringes (42) entspricht; diese Rollen (13) sind dazu bestimmt, das Blech (41) nach der Biegung progressiv abzustützen während ihrer Abwicklung mittels einer Zugvorrichtung mit motorgetriebenen Rollen (100), **gekennzeichnet durch** einen programmierbaren Automaten, welcher **durch** einen drahtlosen Schaltkasten ferngesteuert wird, der die Mittel zum Ziehen (31, 32, 34), Biegen (33, 35), Querschneiden (70), zur ständigen Überwachung der Kontrolle und des Abwickelns (50, 60), zum Querschneiden (70), Schweißen (90) und zur Abstützung des Bleches im Laufe der Abwicklung (12, 13) sowie die Zugvorrichtung mit motorgetriebenen Rollen (100) steuert und **durch** Fühler, die mit einem Monitor verbunden sind, welcher in Echtzeit eventuelle Positionsabweichungen im Hinblick auf ihre sofortige Behebung misst und anzeigt und ebenso die Position der Elektroden der Schweißvorrichtungen (91, 92) kontrolliert.

## Claims

1. A method for the fabrication on site of large capacity cylindrical metal tanks from sheet metal coils (40) using a means (30) of moving, bending and unwinding the sheet of metal (41) and means of transverse cutting (70), gripping (80) and longitudinal welding (90) sheets of metal consisting of fabricating the barrels (42, 43) by means of roll bending, i.e. gradual bending to the desired diameter, as the sheet of metal (41) is moved and unwound and of fabricating the barrels (42, 43) in succession from top to bottom, fabricating each of them (42) directly under the previous one (43) and rotating it by progressively joining the sheet of metal being formed, this joining being preceded by the similarly progressive resting of the previous barrel (43) on the edge of the sheet of metal (41) as it unwinds until the following barrel (42) is completed, the top (44) being fixed to the upper edge of the first barrel (42) once it or the first two barrels have been fabricated; the wall being joined to the base (11) as soon as it reaches the desired height, characterised principally in that:
1°) The fabrication of the barrels is preceded by the following operations:
a) The fabrication of a base (11) by the circular oxygen cutting of an assemblage of previously laterally joined sheets of metal by reference to an arbitrarily determined point C on the surface of assemblage of metal sheets.
b) The creation of the axis of symmetry of the barrels by welding a reference device having a vertical axis Y which coincides exactly with the point C defined on the surface of the base (11) in the preceding step.
c) The precise positioning in relation to the Y axis of the reference device of all the means used to move, unwind, guide, grip and weld the sheets of metal and to lift the entire arrangement as it is fabricated.
2°) The vertical position of the unwinding rollers (13) of the lifting means (12) is controlled remotely with great precision individually and collectively dependent on the progress of the assembly operations and the sequences imposed thereby.
3°) The respective positions of the internal (91) and external (92) welding devices are continuously indicated with great precision whilst they are in use with immediate indication of any offsetting which may occur between the two devices in order that this offsetting may be remedied immediately in order to maintain a perfect match between the external and internal welding points at all times as the angle weld seam progresses.
4°) The joining by welding of the top onto the corresponding edge of the upper barrel is accompanied by the rotation of the entire arrangement by 360° at a controlled speed compatible with the ideal progress of the welding pass.
5°) The welding of the entire arrangement onto the base (11) is preceded by the resting of the free edge of the lower barrel (43) on mobile pads, the disassembly of the unwinding rollers (13), the co-ordinated downward movement of said mobile pads until said free edge of the lower barrel (43) rests on the periphery of the base (11), then the removal of any equipment not used for this final operation via the manhole.

2. A device for carrying out the method disclosed in claim 1 comprising means of moving, bending (30) and continuously controlling (60) said bending and unwinding the sheet of metal (41) and means of transverse cutting (70), transverse welding, gripping (80) and longitudinal welding (90) of the sheet metal, the means of driving and bending the sheet of metal (41) consisting of two motorised rollers (31, 32), one stationary (31) and the other being biased towards the former by a jack (34), and a mobile roller (33) situated upstream of the first two (31, 32) which is moved by a jack (35) depending on the curvature to be given to the sheet metal, the means of continuously controlling the bending and unwinding of the sheet of metal (41) comprising a proximity detector (50) and a encoding wheel (60) respectively; the unwinding means comprising rollers (13) associated with lifting jacks (12) distributed at regular intervals around a circumference to form a "merry-go-round" (10) with a diameter corresponding to that of the barrel (42) to be fabricated, these rollers (13) being intended to progressively support the sheet metal (41) after bending as it is moved by a tractor unit with motorised rollers (100) **characterised by** a programmable robot controlled remotely from a wireless control box which manages the moving means (31, 32, 34), the bending means (33, 35), the transverse cutting means (70), the continuous control and unwinding means (50, 60), the transverse cutting means (70), the welding means (90) the means for supporting the sheet metal as it unwinds (12, 13) and the tractor unit with motorised rollers (100) and by detectors linked to a monitor which measures and displays in real time any discrepancies in position so that they may be remedied immediately, controlling the position of the electrodes of the welding devices (91, 92).
